# EUROPÄISCHE PATENTSCHRIFT

(11) **EP 0 178 420 B1**
(45) Veröffentlichungstag und Bekanntmachung des Hinweises auf die Patenterteilung: **09.03.1988**
(21) Anmeldenummer: 85110400.0
(22) Anmeldetag: 20.08.1985
(51) Int. Cl.: F02M 3/06

(54) **Vorrichtung zur Regelung der Leerlaufdrehzahl**
Idling speed control system
Dispositif de réglage de la vitesse de ralenti

(30) Priorität: 28.09.1984 DE 3435701
(43) Veröffentlichungstag der Anmeldung: 23.04.1986
(73) Patentinhaber: VDO Adolf Schindling AG, D-60487 Frankfurt (DE)
(72) Erfinder: Sausner, Andreas, D-6000 Frankfurt a. M. (DE); Volz, Peter, D-6000 Frankfurt a. M. 50 (DE)
(74) Vertreter: Klein, Thomas, Dipl.-Ing. (FH)

(56) Entgegenhaltungen:
- DE-A- 3 010 167
- DE-A- 3 113 986
- DE-B- 1 234 469
- GB-A- 2 066 930
- US-A- 3 873 063

## Beschreibung

Die Erfindung bezieht sich auf eine Vorrichtung zur Regelung der Leerlaufdrehzahl einer Brennkraftmaschine mit einem Saugrohr, in dem eine willkürlich betätigbare Drosselklappe angeordnet ist, um die ein Bypass mit einem in Abhängigkeit von Betriebskenngrössen der Brennkraftmaschine ansteuerbaren Bypassventil führt, das zur Regelung eines Durchströmquerschnittes ein von einem Elektromagneten relativ zu einem Ventilsatz verschiebliches Ventilglied hat, welches eine Druckausgleichsfläche in einer Gegendruckkammer aufweist, von der aus eine Druckausgleichsverbindung zur Anströmseite des Ventilgliedes führt.

Vorrichtungen dieser Art dienen dazu, den Schadstoffgehalt in den Abgasen einer Brennkraftmaschine niedrig zu halten und den Kraftstoffverbrauch zu senken. Sie finden gegenwärtig immer stärkere Verbreitung. Als Beispiel für den Stand der Technik seien die DE-A-3010167, die GB-A-2066930 und DE-A-31 13 986 genannt. In diesen Schriften ist ausdrücklich angeführt, dass das Ventilglied druckausgeglichen sein soll. Das ist auch unbedingt anzustreben, damit das Stellglied möglichst kraftarm verstellt werden kann und in seiner jeweiligen Stellung von selbst verbleibt. Gemäss der DE-A-3010167 und der GB-A-2066930 ist die Druckausgleichsverbindung eine durch das Ventilglied geführte Bohrung. Bei der DE-A-31 13986 handelt es sich um eine Leitung, die zwischen dem Bypassventil und dem Ansaugrohr in die zum Bypassventil führende Leitung mündet.

Es hat sich gezeigt, dass die Kraft, welche das Ventilglied in Öffnungsrichtung bewegt, nicht nur von der Druckdifferenz sondern auch von der Stellung des Ventilgliedes abhängig ist. Das wird vor allem durch die sich mit der Stellung des Ventilgliedes verändernden Strömungsverhältnisse im Bypassventil verursacht. Es ergibt sich deshalb, dass bei den bekannten Vorrichtungen nur ein unvollkommener Druckausgleich des Ventilgliedes des Bypassventils möglich ist.

Aus der US-A-38 73063 ist ein Sitzventil bekannt, das eine Druckausgleichseinrichtung aufweist, mit der der das Ventilglied beaufschlagende Einlassdruck kompensiert wird. Dabei führt eine Druckausgleichsverbindung von nahe des engsten Spaltes zwischen Ventilglied und Ventilsitz zu einer Gegendruckkammer, in die das Ventilglied mit einer Druckausgleichsfläche ragt.

Der Erfindung liegt die Aufgabe zugrunde, eine Vorrichtung der eingangs genannten Art zur Regelung der Leerlaufdrehzahl zu entwickeln, welche in jeder Stellung des Ventilgliedes einen möglichst vollkommenen Druckausgleich ermöglicht und deshalb möglichst kraftarm zu verstellen und in ihre jeweilige Stellung zu halten ist.

Diese Aufgabe wird erfindungsgemäss dadurch gelöst, dass die Druckausgleichsverbindung möglichst nahe des engsten Spalts zwischen Ventilglied und Ventilsitz beginnt und dass der Ventilsitz sich zur Auslassseite hin konisch erweiternd ausgebildet ist, wobei das Ventilglied (4) einen sich zur Auslassseite hin kegelig erweiternden Bereich aufweist, dessen Kegelwinkel grösser ist als der Konuswinkel des Ventilsitzes und mit dem es in die konische Erweiterung (13) des Ventilsitzes (7) hineinbewegbar ist.

Durch diese im Vergleich zum Stand der Technik nicht oder nur unwesentlich aufwendigere Gestaltung der Vorrichtung werden die Strömungsverhältnisse im Bypassventil bezüglich des Druckausgleichs besser berücksichtigt, so dass in allen Stellungen des Ventilgliedes ein vollkommener Druckausgleich erfolgt. Dadurch ist der Energiebedarf des das Ventilglied bewegenden Elektromagneten äusserst gering.

Weiterhin erfolgt der Druckausgleich ganz besonders exakt. Hiervon abgesehen hat sich gezeigt, dass ein Bypassventil mit einem solchen Ventilsitz weniger zur Verschmutzung neigt als die bisher bekannten Bypassventile.

Besonders günstig ist es, wenn zwischen der konischen Erweiterung und dem kegligen Bereich des Ventilgliedes in Schliessstellung des Ventilgliedes ein zur Anströmseite hin offener Winkel von 5 bis 25 Grad besteht.

Konstruktiv günstig ist die Vorrichtung gestaltet, wenn der Ventilsitz durch eine Gehäuseabstufung gebildet ist, in die die Druckausgleichsverbindung mündet und die zum Spalt und zur Abströmseite hin durch ein flanschartiges Bauteil abgedeckt ist, welches den Ventilsitz bildet und zum Spalt hin zumindest eine Druckeinlassbohrung hat. Diese Ausführungsform erlaubt es auch, den Ventilsitz unabhängig von der Gehäuseausbildung zu verändern und den jeweiligen Gegebenheiten anzupassen.

Die Druckausgleichsverbindung muss nicht notwendigerweise durch das Gehäuse der Vorrichtung führen. Sie kann gemäss einer anderen Ausgestaltung der Erfindung auch durch das Ventilglied hindurch bis zum Spalt verlaufen.

Die Erfindung lässt zahlreiche Ausführungsmöglichkeiten zu. Eine davon ist stark schematisch in der Zeichnung in Schnittdarstellung gezeigt und wird nachfolgend beschrieben.

Die Zeichnung zeigt einen Teil eines Gehäuses 1 eines Bypassventils 2, in das in Richtung eines eingezeichneten Pfeiles 3 Luft einströmt, die das Bypassventil 2 hinter einem Ventilglied 4 in Richtung eines Pfeiles 5 wieder verlässt. Das Ventilglied 4 ragt mit einem kegligen Bereich 6 in einen Ventilsitz 7 hinein.

Nicht dargestellt ist ein Elektromagnet, mit dem das Ventilglied, in der Zeichnung gesehen nach rechts, verschoben werden kann, so dass das Bypassventil 2 mehr oder weniger öffnet. Zum Druckausgleich des Ventilgliedes dient eine Gegendruckkammer 8, von der aus eine Druckausgleichsverbindung 9 zu einer Gehäuseabstufung 10 führt, die durch ein flanschartiges Bauteil 11 abgedeckt ist. Dieses Bauteil 11 bildet den eigentlichen Ventilsitz 7. Seine Innenmantelfläche bildet eine zur Auslassseite des Bypassventils 2 im Durchmesser zunehmende, konische Erweiterung 13. Zwischen seiner dem kegligen Bereich 6 des Ventilgliedes 4 zugewandten konischen Erweiterung 13 und dem kegligen Bereich 6 ist ein Winkel von 5 bis 25 Grad gebildet. Eine Druckeinlassbohrung 12, oder mehrere solcher Bohrungen, verbinden die Gehäusestufung 10 mit dem Spalt zwischen dem kegligen Bereich 6 und der Aussenmantelfläche des flanschartigen Bauteils 11. Dadurch erfolgt der Druckabgriff für die Druckausgleichskammer 8 möglichst nahe am engsten Spalt.

## Patentansprüche

1. Vorrichtung zur Regelung der Leerlaufdrehzahl einer Brennkraftmaschine mit einem Saugrohr, in dem eine willkürlich betätigbare Drosselklappe angeordnet ist, um die ein Bypass mit einem in Abhängigkeit von Betriebskenngrössen der Brennkraftmaschine ansteuerbaren Bypassventil (2) führt, das zur Regelung eines Durchströmquerschnittes ein von einem Elektromagneten relativ zu einem Ventilsitz (7) verschiebliches Ventilglied (4) hat, welches eine Druckausgleichsfläche in einer Gegendruckkammer aufweist, von der aus eine Druckausgleichsverbindung (9) zur Anströmseite des Ventilgliedes (4) führt, dadurch gekennzeichnet, dass der Ventilsitz (7) sich zur Auslassseite hin konisch erweiternd ausgebildet ist, wobei das Ventilglied (4) einen sich zur Auslassseite hin kegelig erweiternden Bereich (6) aufweist, dessen Kegelwinkel grösser ist als der Konuswinkel des Ventilsitzes und mit dem es in die konische Erweiterung (13) des Ventilsitzes (7) hineinbewegbar ist und dass die Druckausgleichsverbindung (9) möglichst nahe des engsten Spalts zwischen Ventilglied (4) und Ventilsitz (7) beginnt.

2. Vorrichtung nach Anspruch 1, dadurch gekennzeichnet, dass zwischen der konischen Erweiterung (13) und dem kegligen Bereich (6) des Ventilgliedes (4) in Schliessstellung des Ventilgliedes (4) ein zur Anströmseite hin offener Winkel von 5 bis 25 Grad besteht.

3. Vorrichtung nach Anspruch 1 oder einem der folgenden, dadurch gekennzeichnet, dass der Ventilsitz (7) durch eine Gehäuseabstufung (10) gebildet ist, in die die Druckausgleichsverbindung (9) mündet und die zum Spalt und zur Abströmseite hin durch ein flanschartiges Bauteil (11) abgedeckt ist, welches den Ventilsitz (7) bildet und zum Spalt hin zumindest eine Druckeinlassbohrung (12) hat.

4. Vorrichtung nach Anspruch 1 oder einem der folgenden, dadurch gekennzeichnet, dass die Druckausgleichsverbindung durch das Ventilglied (4) hindurch bis zum Spalt verläuft.

## Claims

1. A device for the governing of the idling r.p.m. of an internal-combustion engine having an induction pipe in which an arbitrarily actuable throttle- valve is arranged, past which leads a bypass having a bypass valve (2) which may be controlled in dependence upon characteristic quantities of the operation of the internal-combustion engine and which for the governing of a cross-section of passage has a valve member (4) which may be shifted by an electromagnet relatively to a valve seat (7) and which exhibits a pressure-balance area in a counterpressure chamber from which a pressure-balance connection (9) leads out to the approach side of the valve member (4), characterized in that the valve seat (7) is constructed with a widening taper towards the outlet side, the valve member (4) exhibiting a region (6) widening conically towards the outlet side, the angle of taper of which is greater than the cone angle of the valve seat and at which it may be moved into the widening taper (13) of the valve seat (7), and that the pressure-balance connection (9) starts as close as possible to the narrowest gap between the valve member (4) and the valve seat (7).

2. A device as in Claim 1, characterized in that between the widening taper (13) and the conical region (6) of the valve member (4) in the closed position of the valve member (4) there exists an angle open towards the approach side, of from 5 to 25 degrees.

3. A device as in Claim 1 or one of the succeeding Claims, characterized in that the valve seat (7) is formed by a step (10) in the housing into which the pressure-balance connection (9) opens and which towards the gap and towards the outlet side is covered by a flangelike component (11) which forms the valve seat (7) and has at least one drilled pressure inlet hole (12) towards the gap.

4. A device as in Claim 1 or one of the succeeding Claims, characterized in that the pressure-balance connection runs through the valve member (4) as far as the gap.

## Revendications

1. Dispositif destiné au réglage de la vitesse de ralenti d'un moteur à combustion interne comportant un tube d'admission dans lequel est disposé un papillon actionnable à volonté, contourné par un bipasse comportant une soupape (2) de bipasse commanda- ble en fonction des grandeurs caractéristiques de fonctionnement du moteur à combustion, qui comporte pour le réglage d'une section d'écoulement un organe (4) de soupape pouvant se déplacer, par rapport à un siège (7) de soupape, grâce à un électroaimant, et qui présente une surface d'équilibrage de pressions situé dans une chambre de contre-pression, à partir de laquelle une liaison (9) d'équilibrage de pression conduit au côté d'entrée de l'organe (4) de soupape, dispositif caractérisé en ce que le siège (7) de soupape est évasé coniquement du côté de la sortie, l'organe (4) de soupape présentant une zone (6) qui s'évase coniquementdu côté de la sortie, dont l'angle de conicité est plus grand que l'angle de conicité du siège de soupape et grâce à laquelle il peut pénétrer dans l'évasement conique (13) du siège (7) de soupape, et en ce que la liaison (9) d'équilibrage de pressions commence le plus près possible de la fente à son endroit le plus étroit situé entre l'organe (4) de soupape et le siège (7) de soupape.

2. Dispositif selon la revendication 1, caractérisé en ce qu'un angle de 5 à 25° ouvert vers le côté de l'arrivée de gaz, est formé entre l'évasement conique (13) et la zone conique (6) de l'organe (4) de soupape dans la position de fermeture de l'organe (4) de soupape.

3. Dispositif selon la revendication 1 ou l'une des revendications suivantes, caractérisé en ce que le siège (7) de soupape est formé par un décrochement (10) du corps, dans lequel débouche la liaison d'équilibrage de pressions et qui est recouvert du côté de la fente et du côté de la sortie, par un élément 11 en forme de collerette qui constitue le siège (7) de soupape et comporte vers la fente au moins un alésage (12) d'admission de pression.

4. Dispositif selon la revendication 1, ou une des suivantes, caractérisé en ce que la liaison d'équilibrage de pressions passe à travers l'organe (4) de soupape et va jusqu'à la fente.
